# FASCICULE DE BREVET EUROPEEN

(11) **EP 1 512 628 B1**
(45) Date de publication et mention de la délivrance du brevet: **27.09.2006**
(21) Numéro de dépôt: 04291980.3
(22) Date de dépôt: 03.08.2004
(51) Int. Cl.: B64D 47/00, B64F 5/00, G07C 5/00

(54) **Procédé et dispositif de maintenance d'un équipement de radionavigation d'un aéronef**
Verfahren und Vorrichtung für die Wartung eines Funknavigationsgerätes eines Luftfahrzeuges
Method and system for maintenance of radionavigation equipment of an aircraft

(30) Priorité: 05.09.2003 FR 0310497
(43) Date de publication de la demande: 09.03.2005
(73) Titulaire: AIRBUS France, 31060 Toulouse (FR)
(72) Inventeur: Pomies, Dominique, 31500 Toulouse (FR); Tatham, Gilles, 31880 La Salvetat Saint Gilles (FR)
(74) Mandataire: Hauer, Bernard

(56) Documents cités:
- WO-A-01/97038
- US-A- 4 943 919
- US-A- 6 115 656
- US-A1- 2003 083 794
- US-B1- 6 598 179

## Description

La présente invention concerne un procédé et un dispositif de maintenance d'un équipement de radionavigation d'un aéronef, en particulier d'un avion de transport.

On sait qu'un équipement de radionavigation d'un aéronef, tel qu'un appareil de mesure de distance de type DME ("Distance Measuring Equipment"), un radiophare omnidirectionnel VHF ("Very High Frequency"), un système de localisation de type GPS ("Global Positioning System") ou un dispositif d'aide à l'atterrissage de type GLS ("GPS Landing System") par exemple, reçoit des données qui sont extérieures à l'aéronef et élabore des informations, notamment des informations relatives à la position de l'aéronef, à partir desdites données extérieures. Il fournit généralement ces informations à d'autres systèmes de l'aéronef, notamment des systèmes de guidage ou d'affichage de la position de l'aéronef. Lorsqu'un dysfonctionnement survient à bord de l'aéronef, dont l'origine est identifiée comme provenant desdites informations qui sont fournies par ledit équipement de radionavigation à d'autres systèmes de l'aéronef, les procédures de maintenance prévoient que ledit équipement de radionavigation doit être déposé et envoyé chez un réparateur pour y être contrôlé et réparé si nécessaire.

Or, les informations fournies par l'équipement de radionavigation peuvent être erronées, non seulement en raison d'une défaillance dudit équipement de radionavigation, mais également en raison d'un problème relatif auxdites données extérieures reçues par ledit équipement de radionavigation. Dans ce dernier cas, les procédures de maintenance usuelles s'avèrent inutilement longues et coûteuses, puisque l'équipement de radionavigation est déposé et envoyé en réparation, alors qu'il n'est pas en panne, puisque ledit dysfonctionnement survenu à bord de l'aéronef est dû auxdites données extérieures à l'aéronef.

La présente invention a pour objet de remédier à ces inconvénients. Elle concerne un procédé de maintenance d'un équipement de radionavigation d'un aéronef, permettant de réduire le nombre de cas, pour lesquels ledit équipement de radionavigation doit être déposé pour vérification et réparation éventuelle lorsque cet équipement est suspecté d'être à l'origine d'un dysfonctionnement intervenu à bord de l'aéronef.

Le Document US 6 115 656 décrit un dispositif selon le préambule de la revendication 6.

A cet effet, ledit procédé est remarquable, selon l'invention, en ce que :
a) on enregistre dans une première liste, le cas échéant, des premiers évènements relatifs à des données extérieures à l'aéronef, reçues par ledit équipement de radionavigation ;
b) on enregistre dans une seconde liste, le cas échéant, des seconds évènements relatifs à des dysfonctionnements intervenant à bord de l'aéronef ;
c) on vérifie si ladite seconde liste comporte au moins un second événement relatif à un dysfonctionnement, et :
   c1) si ladite seconde liste ne comporte aucun second évènement, on ne dépose pas ledit équipement de radionavigation ; et
   c2) si ladite seconde liste comporte au moins un second évènement relatif à un dysfonctionnement, on analyse tous les seconds évènements de ladite seconde liste, et :
      α) si aucun desdits seconds évènements n'est relatif audit équipement de radionavigation, on ne dépose pas ledit équipement de radionavigation ; et
      β) si au moins l'un desdits seconds évènements est relatif audit équipement de radionavigation, on analyse tous les premiers évènements de ladite première liste, et :
         β1) si lesdits premiers évènements permettent de prouver que les différents dysfonctionnements sont dus à des problèmes relatifs auxdites données extérieures à l'aéronef, on ne dépose pas ledit équipement de radionavigation ;
         β2) sinon, on dépose ledit équipement de radionavigation.

Ainsi, grâce à l'invention, on dépose ledit équipement de radionavigation pour l'envoyer en réparation, uniquement si lesdits premiers évènements enregistrés ne permettent pas de prouver que ledit dysfonctionnement est dû à un problème relatif aux données extérieures à l'aéronef reçues par ledit équipement de radionavigation, ce qui permet bien entendu de réduire considérablement le nombre de déposes inutiles, et donc, de diminuer le coût et la durée de maintenance.

De préférence, on met en oeuvre lesdites étapes a) et b) pendant le vol de l'aéronef, et ladite étape c) à la fin dudit vol, après le retour au sol de l'aéronef.

En outre, de façon avantageuse, on enregistre lesdits premiers évènements sur un support d'enregistrement dudit équipement de radionavigation, et on enregistre lesdits seconds évènements sur un support d'enregistrement d'un système de l'aéronef, qui reçoit des informations dudit équipement de radionavigation.

Dans un mode de réalisation particulier, ledit équipement de radionavigation est un dispositif d'aide à l'atterrissage de l'aéronef combiné à un système de positionnement par satellites, et lesdits premiers évènements enregistrés représentent les situations, pour lesquelles les données extérieures reçues par ledit dispositif d'aide à l'atterrissage ne permettent pas de fournir une indication de position correcte de l'aéronef.

Dans ce cas, de préférence, lesdits premiers évènements représentent au moins les situations suivantes :
- le nombre de satellites, desquels l'équipement de radionavigation reçoit des données, est insuffisant pour calculer une position de l'aéronef ;
- le niveau des signaux radiofréquence reçues par ledit équipement de radionavigation est inférieur à une valeur prédéterminée ;
- il existe des anomalies dans des messages de navigation transmis par un satellite dudit système de positionnement ;
- un satellite dudit système de positionnement est exclu par une station sol dudit système de positionnement ;
- des corrections fournies par une station sol dudit système de positionnement, sont trop anciennes pour un satellite dudit système de positionnement ;
- une station sol dudit système de positionnement, n'est pas opérationnelle ;
- il existe un problème d'intégrité de données fournies par une station sol dudit système de positionnement ;
- il existe une perte d'un signal reçu d'une station sol dudit système de positionnement ;
- il existe une erreur de transmission d'un signal reçu d'une station sol dudit système de positionnement ; et
- il existe une perte d'un niveau de protection prédéterminé.

La présente invention concerne également un dispositif de maintenance d'un aéronef.

Selon l'invention, ledit dispositif est remarquable en ce qu'il comporte :
- un premier moyen d'enregistrement pour enregistrer sur un premier support d'enregistrement des premiers évènements relatifs à des données extérieures à l'aéronef, reçues par ledit équipement de radionavigation;
- un second moyen d'enregistrement pour enregistrer sur un second support d'enregistrement des seconds évènements relatifs à des dysfonctionnements intervenant à bord de l'aéronef; et
- des moyens pour permettre l'analyse desdits premiers et seconds évènements enregistrés sur lesdits premiers et seconds supports d'enregistrement, afin de déterminer si ledit équipement de radionavigation doit être déposé ou non.

Dans un mode de réalisation particulier:
- ledit premier moyen d'enregistrement est un moyen d'enregistrement dudit équipement de radionavigation ; et/ou
- ledit second moyen d'enregistrement est un moyen d'enregistrement d'un système de l'aéronef, qui reçoit des informations dudit équipement de radionavigation.

Les figures du dessin annexé feront bien comprendre comment l'invention peut être réalisée. Sur ces figures, des références identiques désignent des éléments semblables.

La figure 1 illustre schématiquement un équipement de radionavigation d'un aéronef, auquel on applique un dispositif de maintenance conforme à l'invention.

La figure 2 est le schéma synoptique d'un dispositif de maintenance conforme à l'invention.

Le dispositif 1 conforme à l'invention est destiné à la maintenance d'un équipement de radionavigation 2 d'un aéronef A, notamment d'un avion de transport civil.

Ledit équipement de radionavigation 2 peut, notamment, être un appareil de mesure de distance de type DME ("Distance Measuring Equipment"), un radiophare omnidirectionnel VHF ("Very High Frequency"), un système de localisation de type GPS ("Global Positioning System") ou un dispositif d'aide à l'atterrissage de type GLS ("GPS Landing System").

Comme on peut le voir sur la figure 1, ledit équipement de radionavigation 2, de type usuel, qui est agencé à bord de l'aéronef A, est susceptible de recevoir des données de l'extérieur de l'aéronef A, notamment sous forme d'ondes électromagnétiques OE, à l'aide par exemple d'une antenne 3. Il élabore à partir de ces données extérieures des informations, par exemple des informations ou indications de position, qu'il transmet, par l'intermédiaire de liaisons 4, à des systèmes utilisateurs 5 de l'aéronef A, notamment des systèmes de guidage ou des systèmes d'affichage.

Dans un mode de réalisation préféré, ledit équipement de radionavigation 2 est un dispositif d'aide à l'atterrissage de l'aéronef A de type GLS, qui est combiné à un système de positionnement 6.

Ce système de positionnement 6 comporte un ensemble de satellites S1, S2 et/ou de stations sol P1, P2 qui sont prévues sur terre T. Ces satellites S1, S2 et ces stations sol P1, P2 peuvent communiquer entre eux, et avec ledit équipement de radionavigation 2, à l'aide d'ondes électromagnétiques OE.

Le dispositif de maintenance 1 est associé audit équipement de radionavigation 2, comme représenté de façon générale par une liaison 1 A en traits mixtes sur la figure 1, et comme précisé ci-dessous, et a pour but de permettre de réduire le nombre de cas, pour lesquels ledit équipement de radionavigation 2 doit être déposé pour vérification et réparation éventuelle lorsque cet équipement 2 est suspecté d'être à l'origine d'un dysfonctionnement intervenu à bord de l'aéronef A.

Pour ce faire, ledit dispositif 1 comporte, comme représenté sur la figure 2 :
- un moyen d'enregistrement usuel 7 pour enregistrer sur un support d'enregistrement 8, comme illustré par une liaison 9 en traits mixtes, dans une première liste, des premiers évènements relatifs à des données extérieures à l'aéronef A, reçues par ledit équipement de radionavigation 2 ;
- un moyen d'enregistrement usuel 10 pour enregistrer sur un support d'enregistrement 11, comme illustré par une liaison 12 en traits mixtes, dans une seconde liste, des seconds évènements relatifs à des dysfonctionnements intervenant à bord de l'aéronef A ; et
- une unité centrale 13 qui est reliée par des liaisons 14 et 15 respectivement auxdits supports d'enregistrement 8 et 11, pour permettre l'analyse desdits premiers et seconds évènements enregistrés sur lesdits supports d'enregistrement 8 et 11, afin de déterminer si ledit équipement de radionavigation 2 doit être déposé ou non.

Pour ce faire, selon l'invention, on vérifie si ladite seconde liste comporte au moins un second évènement, et :
- si ladite seconde liste ne comporte aucun second évènement, on ne dépose pas ledit équipement de radionavigation 2 ; et
- si elle comporte au moins un second évènement relatif à un dysfonctionnement, on analyse tous les seconds évènements de ladite seconde liste, et :
   α) si aucun desdits seconds évènements n'est relatif audit équipement de radionavigation 2, on ne dépose pas cet équipement de radionavigation 2 ; et
   β) si au moins l'un desdits seconds évènements est relatif audit équipement de radionavigation 2, on analyse tous les premiers évènements de ladite première liste, et :
      β1) si lesdits premiers évènements permettent de prouver que le ou les dysfonctionnements qui sont intervenus à bord de l'aéronef A, sont dus à des problèmes relatifs auxdites données extérieures à l'aéronef A, on ne dépose pas ledit équipement de radionavigation 2 ;
      β2) sinon (si une telle preuve n'est pas possible), on dépose ledit équipement de radionavigation 2.

Ladite unité centrale 13 comporte un moyen 16 et un écran d'affichage 17 qui est relié par une liaison 18 audit moyen 16.

Dans un premier mode de réalisation, ledit moyen 16 est une unité d'acquisition d'informations, qui reçoit lesdites premières et secondes listes et les affiche sur l'écran d'affichage 17. Dans ce cas, l'analyse ou vérification précédente est mise en oeuvre par un opérateur de maintenance, à la lecture desdites deux listes qui lui sont présentées sur l'écran d'affichage 17.

Dans un second mode de réalisation, ledit moyen 16 est une unité de traitement d'informations, qui met en oeuvre automatiquement l'analyse ou vérification précédente, à partir desdites deux listes reçues, et qui présente le résultat de cette analyse (dépose ou non de l'équipement de radionavigation 2) à un opérateur de maintenance en l'affichant sur l'écran d'affichage 17.

De préférence, l'enregistrement précité des premiers et des seconds évènements est réalisé pendant le vol de l'aéronef A, et l'analyse ou vérification desdits enregistrements est réalisée ultérieurement, après le retour au sol de cet aéronef A.

Grâce à l'invention, ledit dispositif de maintenance 1 présente l'avantage d'éviter de déposer (et d'envoyer en réparation) un équipement de radionavigation 2, lorsque cet équipement 2 n'a pas pu fournir des informations valides à d'autres systèmes 5 de l'aéronef A, alors que l'origine du fait qu'il n'a pas pu fournir ces informations ne lui était pas imputable, mais était imputable à des causes extérieures à l'aéronef A. Ce dispositif de maintenance 1 est donc très avantageux en termes de durée et de coût de maintenance.

Dans le mode de réalisation préféré précité relatif à un dispositif d'aide à l'atterrissage de type GLS, l'équipement de radionavigation 2 met en oeuvre une fonction complexe, puisqu'il utilise des données extérieures provenant d'un segment spatial (signaux radiofréquence RF transmis par des satellites GPS, par exemple les satellites S1 et S2) et d'un segment sol (liaison de données VHF transmise par des stations sol GPS différentiel, par exemple les stations sol P1 et P2).

Les signaux RF et les données VHF sont regroupées, sur la figure 1, sous la référence OE désignant de façon générale des ondes électromagnétiques.

Dans ce cas, lesdits premiers évènements enregistrés représentent les situations, pour lesquelles les données extérieures reçues par ledit dispositif 2 d'aide à l'atterrissage ne permettent pas de fournir une indication de position correcte de l'aéronef A.

Ces premiers évènements sont, notamment, les suivants :
- nombre de satellites "GPS" S1 et S2 (desquels l'équipement de radionavigation 2 reçoit des données) insuffisant pour calculer une position de l'aéronef A :
   ■ niveau des signaux radiofréquence (reçus d'un satellite S1, S2) inférieur à une valeur en deçà de laquelle l'équipement de radionavigation 2 ne peut pas exploiter lesdits signaux ;
   ■ anomalies dans les messages de navigation transmis par un satellite S1, S2 ;
   ■ satellite S1, S2 exclu par une station sol P1, P2 (lorsque la station sol P1, P2 détermine que les données reçues de ce satellite S1, S2 ne sont pas fiables) ;
   ■ corrections fournies par une station sol P1, P2 trop anciennes pour un satellite S1, S2 ;
- informations relatives à une station sol P1, P2 :
   ■ station sol P1, P2 non opérationnelle (station en maintenance, invalidation de l'approche) ;
   ■ problème d'intégrité des données fournies par la station sol P1, P2 ;
- perte du signal reçu d'une station sol P1, P2 (niveau du signal reçu inférieur à une valeur prédéterminée ou anomalie radiofréquence) ;
- erreur de transmission du signal reçu d'une station sol (P1, P2) ; et
- perte des niveaux de protection : l'équipement GLS calcule une "sphère de confiance" autour de la position GLS calculée. Si le rayon de cette sphère de confiance dépasse un seuil (appelé "alarme limite"), les informations fournies par l'équipement GLS à des systèmes 5 de l'aéronef A sont invalidées. La valeur de ce seuil peut être envoyée à l'aéronef A par une station sol P1, P2. Elle peut également être une valeur prédéterminée.

## Revendications

1. Procédé de maintenance d'un équipement de radionavigation (2) d'un aéronef (A), procédé selon lequel dans une étape b), on enregistre dans une seconde liste, le cas échéant, des seconds évènements relatifs à des dysfonctionnements intervenant à bord de l'aéronef (A),
**caractérisé en ce que**, de plus :
a) on enregistre dans une première liste, le cas échéant, des premiers évènements relatifs à des données extérieures à l'aéronef (A), reçues par ledit équipement de radionavigation (2) ; et
c) on vérifie si ladite seconde liste comporte au moins un second événement relatif à un dysfonctionnement, et :
c1) si ladite seconde liste ne comporte aucun second évènement, on ne dépose pas ledit équipement de radionavigation (2) ; et
c2) si ladite seconde liste comporte au moins un second évènement relatif à un dysfonctionnement, on analyse tous les seconds évènements de ladite seconde liste, et :
α) si aucun desdits seconds évènements n'est relatif audit équipement de radionavigation (2), on ne dépose pas ledit équipement de radionavigation (2) ; et
β) si au moins l'un desdits seconds évènements est relatif audit équipement de radionavigation (2), on analyse tous les premiers évènements de ladite première liste, et :
β1) si lesdits premiers évènements permettent de prouver que les différents dysfonctionnements sont dus à des problèmes relatifs auxdites données extérieures à l'aéronef (A), on ne dépose pas ledit équipement de radionavigation (2) ;
β2) sinon, on dépose ledit équipement de radionavigation (2).

2. Procédé selon la revendication 1,
**caractérisé en ce que** l'on met en oeuvre lesdites étapes a) et b) pendant le vol de l'aéronef (A), et ladite étape c) à la fin dudit vol, après le retour au sol de l'aéronef (A).

3. Procédé selon l'une des revendications 1 et 2,
**caractérisé en ce que** l'on enregistre lesdits premiers évènements sur un support d'enregistrement (8) dudit équipement de radionavigation (2), et **en ce que** l'on enregistre lesdits seconds évènements sur un support d'enregistrement (11) d'un système (5) de l'aéronef (A), qui reçoit des informations dudit équipement de radionavigation (2).

4. Procédé selon l'une quelconque des revendications précédentes,
**caractérisé en ce que** ledit équipement de radionavigation (2) est un dispositif d'aide à l'atterrissage de l'aéronef (A) combiné à un système (6) de positionnement par satellites (S1, S2), et **en ce que** lesdits premiers évènements enregistrés représentent les situations, pour lesquelles les données extérieures reçues par ledit dispositif (2) d'aide à l'atterrissage ne permettent pas de fournir une indication de position correcte de l'aéronef (A).

5. Procédé selon la revendication 4,
**caractérisé en ce que** lesdits premiers évènements représentent au moins les situations suivantes :
• le nombre de satellites (S1, S2), desquels l'équipement de radionavigation (2) reçoit des données, est insuffisant pour calculer une position de l'aéronef (A) ;
• le niveau des signaux radiofréquence recues par ledit équipement de radionavigation (2) est inférieur à une valeur prédéterminée ;
• il existe des anomalies dans des messages de navigation transmis par un satellite (S1, S2) dudit système de positionnement (6) ;
• un satellite (S1, S2) dudit système de positionnement (6) est exclu par une station sol (P1, P2) dudit système de positionnement (6) ;
• des corrections fournies par une station sol (P1, P2) dudit système de positionnement (6) sont trop anciennes pour un satellite (S1, S2) dudit système de positionnement (6) ;
• une station sol (P1, P2) dudit système de positionnement (6) n'est pas opérationnelle ;
• il existe un problème d'intégrité de données fournies par une station sol (P1, P2) dudit système de positionnement (6) ;
• il existe une perte d'un signal reçu d'une station sol (P1, P2) dudit système de positionnement (6) ;
• il existe une erreur de transmission d'un signal reçu d'une station sol (P1, P2) dudit système de positionnement (6) ; et
• il existe une perte d'un niveau de protection prédéterminé.

6. Dispositif de maintenance d'un équipement de radionavigation (2) d'un aéronef (A), ledit dispositif (1) comportant :
- un second moyen d'enregistrement (10) pour enregistrer sur un second support d'enregistrement (11) des seconds événements relatifs à des dysfonctionnements intervenant à bord de l'aéronef (A) ; et
- une unité centrale (13) pour permettre une analyse d'évènements enregistrés, afin d'aider à déterminer si ledit équipement de radionavigation (2) doit être déposé ou non,
**caractérisé en ce qu**'il comporte, de plus, un premier moyen d'enregistrement (7) pour enregistrer sur un premier support d'enregistrement (8) des premiers évènements relatifs à des données extérieures à l'aéronef (A), reçues par ledit équipement de radionavigation (2), et en ce que ladite unité centrale (13) est formée de manière à recevoir lesdits premiers et seconds évènements enregistrés sur lesdits premiers et seconds supports d'enregistrement (8,11) et à permettre l'analyse desdits premiers et second évènements, afin d'aider à déterminer si ledit équipement de radionavigation (2) doit être déposé ou non.

7. Dispositif selon la revendication 6,
**caractérisé en ce que** ledit premier moyen d'enregistrement (8) est un moyen d'enregistrement dudit équipement de radionavigation (2).

8. Dispositif selon l'une des revendications 6 et 7,
**caractérisé en ce que** ledit second moyen d'enregistrement (11) est un moyen d'enregistrement d'un système (5) de l'aéronef (A), qui reçoit des informations dudit équipement de radionavigation (2).

9. Aéronef,
**caractérisé en ce qu**'il comporte un dispositif (1) tel que celui spécifié sous l'une quelconque des revendications 6 à 8.

10. Aéronef,
**caractérisé en ce qu**'il comporte un dispositif (1) susceptible de mettre en oeuvre le procédé spécifié sous l'une quelconque des revendications 1 à 5.

## Claims

1. A maintenance process for a radionavigation installation (2) of an aircraft (A), according to which in a step b) second events relating to malfunctions occurring on board the aircraft (A) are recorded in a second list, as appropriate,
**characterized in that**, moreover:
a) first events relating to data external to the aircraft (A), received by said radionavigation installation (2), are recorded in a first list, as appropriate;
c) a check is carried out to verify whether said second list comprises at least one second event relating to a malfunction, and:
c1) if said second list comprises no second event, said radionavigation installation (2) is not disassembled; and
c2) if said second list comprises at least one second event relating to a malfunction, then all the second events of said second list are analyzed, and:
α) if none of said second events relates to said radionavigation installation (2), then said radionavigation installation (2) is not disassembled; and
β) if at least one of said second events relates to said radionavigation installation (2), then all the first events of said first list are analyzed, and:
β1) if said first events make it possible to prove that the various malfunctions are due to problems relating to said data external to the aircraft (A), then said radionavigation installation (2) is not disassembled;
β2) otherwise, said radionavigation installation (2) is disassembled.

2. The process as claimed in claim 1,
**characterized in that** said steps a) and b) are implemented during the flight of the aircraft (A) and said step c) is implemented at the end of said flight, after the aircraft (A) has returned to the ground.

3. The process as claimed in one of claims 1 and 2,
**characterized in that** said first events are recorded on a recording medium (8) of said radionavigation installation (2), and wherein said second events are recorded on a recording medium (11) of a system (5) of the aircraft (A), which receives information from said radionavigation installation (2).

4. The process as claimed in any one of the preceding claims,
**characterized in that** said radionavigation installation (2) is a landing aid device of the aircraft (A) combined with a positioning system (6) based on satellites (S1, S2) and wherein said first events recorded represent the situations for which the external data received by said landing aid device (2) do not make it possible to supply a correct position indication of the aircraft (A).

5. The process as claimed in claim 4,
**characterized in that** said first events represent at least the following situations:
- the number of satellites (S1, S2), from which the radionavigation installation (2) receives data, is insufficient to compute a position of the aircraft (A);
- the level of the radiofrequency signals received by said radionavigation installation (2) is below a predetermined value;
- anomalies exist in navigation messages transmitted by a satellite (S1, S2) of said positioning system (6) ;
- a satellite (S1, S2) of said positioning system (6) is excluded by a ground station (P1, P2) of said positioning system (6);
- corrections supplied by a ground station (P1, P2) of said positioning system (6) are too old for a satellite (S1, S2) of said positioning system (6);
- a ground station (P1, P2) of said positioning system (6) is not operational;
- there exists a problem with the integrity of data supplied by a ground station (P1, P2) of said positioning system (6);
- there exists a loss of a signal received from a ground station (P1, P2) of said positioning system (6) ;
- there exists an error of transmission of a signal received from a ground station (P1, P2) of said positioning system (6); and
- there exists a loss of a predetermined level of protection.

6. A maintenance device for a radionavigation installation (2) of an aircraft (A), said device including:
- a second means of recording (10) for recording on a second recording medium (11) second events relating to malfunctions occurring on board the aircraft (A); and
- a central unit (13) for making it possible to analyze recorded events so as to aid to determine whether said radionavigation installation (2) should or should not be disassembled,
**characterized in that** it moreover comprises a first means of recording (7) for recording on a first recording medium (8) first events relating to data external to the aircraft (A), received by said radionavigation installation (2), and **in that** said central unit (13) is formed to receive said first and second events recorded in said first and second recording media (8,11) and to make it possible to analyze said first and second events so as to aid to determine whether said radionavigation installation (2) should or should not be disassembled.

7. The device as claimed in claim 6,
**characterized in that** said first means of recording (8) is a means of recording of said radionavigation installation (2).

8. The device as claimed in one of claims 6 and 7,
**characterized in that** said second means of recording (11) is a means of recording of a system (5) of the aircraft (A), which receives information from said radionavigation installation (2).

9. An aircraft,
**characterized in that** it comprises a device (1) such as that as specified under any one of claims 6 to 8.

10. An aircraft,
**characterized in that** it comprises a device (1) able to implement the process specified under any one of claims 1 to 5.

## Patentansprüche

1. Verfahren für die Wartung eines Funknavigationsgerätes (2) eines Luftfahrzeuges (A), Verfahren nach dem in einem Schritt b) in einer zweiten Liste gegebenenfalls zweite Vorfälle bezüglich Funktionsstörungen an Bord des Luftfahrzeuges (A) aufgezeichnet werden, zusätzlich durch folgende Punkte charakterisiert:
a) es werden in einer ersten Liste gegebenenfalls erste Vorfälle bezüglich Daten außerhalb des Luftfahrzeuges (A) aufgezeichnet, welche durch das genannte Funknavigationsgerät (2) empfangen werden; und
c) es wird überprüft, ob die genannte zweite Liste mindestens einen zweiten Vorfall bezüglich einer Funktionsstörung beinhaltet, und:
c1) wenn die genannte zweite Liste keinen zweiten Vorfall beinhaltet, wird das genannte Funknavigationsgerät (2) nicht entfernt; und
c2) wenn die genannte zweite Liste mindestens einen zweiten Vorfall bezüglich einer Funktionsstörung beinhaltet, werden alle zweiten Vorfälle auf der genannten zweiten Liste analysiert, und:
α) wenn sich keiner der genannten zweiten Vorfälle auf das genannte Funknavigationsgerät (2) bezieht, wird das genannte Funknavigationsgerät (2) nicht entfernt; und
β) wenn sich mindestens einer der genannten zweiten Vorfälle auf das genannte Funknavigationsgerät (2) bezieht, werden alle ersten Vorfälle der genannten ersten Liste analysiert, und:
β1) wenn die genannten ersten Vorfälle den Beweis ermöglichen, dass die verschiedenen Funktionsstörungen auf Probleme im Zusammenhang mit den genannten Daten außerhalb des Luftfahrzeuges (A) zurückzuführen sind, wird das genannte Funknavigationsgerät (2) nicht entfernt;
β2) anderenfalls wird das genannte Funknavigationsgerät (2) eingeschickt.

2. Verfahren gemäß dem Patentanspruch 1, **dadurch** charakterisiert, dass die genannten Schritte a) und b) während des Fluges des Luftfahrzeuges (A) und der genannte Schritt c) am Ende des Fluges, nach der Rückkehr des Luftfahrzeuges (A) auf den Boden, umgesetzt werden.

3. Verfahren gemäß einem der Patentansprüche 1 und 2,
**dadurch** charakterisiert, dass die genannten ersten Vorfälle auf einem Speichermedium (8) des genannten Funknavigationsgerätes (2) und die genannten zweiten Vorfälle auf einem Speichermedium (11) eines Systems (5) des Luftfahrzeuges (A), welches Informationen des genannten Funknavigationsgerätes (2) empfängt, aufgezeichnet werden.

4. Verfahren gemäß irgendeinem der vorhergehenden Patentansprüche,
**dadurch** charakterisiert, dass das genannte Funknavigationsgerät (2) eine Hilfsvorrichtung für die Landung des Luftfahrzeuges (A) mit einem Positionierungssystem (6) durch Satelliten (S1, S2) kombiniert, und dass die genannten aufgezeichneten ersten Vorfälle die Situationen darstellen, für welche die von der genannten Hilfsvorrichtung (2) für die Landung empfangenen externen Daten keine Angabe der korrekten Position des Luftfahrzeuges (A) ermöglichen.

5. Verfahren gemäß dem Patentanspruch 4,
**dadurch** charakterisiert, dass die genannten ersten Vorfälle mindestens die folgenden Situationen repräsentieren:
• die Anzahl an Satelliten (S1, S2), von denen das Funknavigationsgerät (2) die Daten erhält, reicht nicht aus, um eine Position des Luftfahrzeuges (A) zu berechnen;
• das Niveau der Radiofrequenzsignale, die von dem genannten Funknavigationsgerät (2) empfangen werden, liegt unter einem vorbestimmten Wert;
• es gibt Unregelmäßigkeiten in den Navigationsnachrichten, die durch einen Satelliten (S1, S2) des genannten Positionierungssystems (6) übertragen werden;
• ein Satellit (S1, S2) des genannten Positionierungssystems (6) ist durch eine Bodenstation (P1, P2) des genannten Positionierungssystems (6) ausgeschlossen;
• Korrekturen, die von einer Bodenstation (P1, P2) des genannten Positionierungssystems (6) geliefert werden, sind zu alt für einen Satelliten (S1, S2) des genannten Positionierungssystems;
• eine Bodenstation (P1, P2) des genannten Positionierungssystems (6) ist nicht einsatzfähig;
• es gibt ein Problem bezüglich der Vollständigkeit der Daten, die von einer Bodenstation (P1, P2) des genannten Positionierungssystems (6) geliefert werden;
• es gibt einen Verlust eines Signals, welches von einer Bodenstation (P1, P2) des genannten Positionierungssystems (6) empfangen wird;
• es gibt einen Übertragungsfehler bei einem Signal, welches von einer Bodenstation (P1, P2) des genannten Positionierungssystems (6) empfangen wird; und
• es gibt einen Verlust bei einem vorherbestimmten Sicherheitsniveau.

6. Vorrichtung für die Wartung eines Funknavigationsgerätes (2) eines Luftfahrzeuges (A), wobei die genannte Vorrichtung (1) folgende Mittel beinhaltet:
- ein zweites Speichermittel (10), um auf einem zweiten Speichermedium (11) zweite Vorfälle in Zusammenhang mit Funktionsstörungen an Bord des Luftfahrzeuges (A) aufzuzeichnen; und
- eine Zentraleinheit (13), um eine Analyse der aufgezeichneten Vorfälle zu ermöglichen, um bei der Entscheidung zu helfen, ob das genannte Funknavigationsgerät (2) entfemt werden muss oder nicht,
**dadurch** charakterisiert ist, dass sie darüber hinaus ein erstes Speichermittel (7) enthält, um auf einem ersten Speichermedium (8) ersten Vorfälle in Zusammenhang mit Daten außerhalb des Luftfahrzeuges (A), die von dem genannten Funknavigationsgerät (2) empfangen werden, aufzuzeichnen, und **dadurch**, dass die genannte Zentraleinheit (13) so gestaltet ist, dass sie die auf den genannten ersten und zweiten Speichermedien (8, 11) genannten ersten und zweiten Vorfälle empfangen kann und dass sie die Analyse der genannten ersten und zweiten Vorfälle ermöglicht, um bei der Entscheidung zu helfen, ob das genannte Funknavigationsgerät (2) entfernt werden muss oder nicht.

7. Vorrichtung gemäß dem Patentanspruch 6,
**dadurch** charakterisiert, dass das genannte erste Speichermittel (8) ein Speichermittel des genannten Funknavigationsgeräts (2) ist.

8. Vorrichtung gemäß einem der Patentansprüche 6 und 7,
**dadurch** charakterisiert, dass das genannte zweite Speichermittel (11) ein Speichermittel eines Systems (5) des Luftfahrzeuges (A) ist, welches die Informationen des genannten Funknavigationsgeräts (2) empfängt.

9. Luftfahrzeug,
**dadurch** charakterisiert, dass es eine Vorrichtung (1) wie die unter einem der Patentansprüche 6 bis 8 spezifiziert enthält.

10. Luftfahrzeug,
**dadurch** charakterisiert, dass es eine Vorrichtung (11) enthält, welche das unter einem der Patentansprüche 1 bis 5 angegebene Verfahren umsetzen soll.
